# EUROPÄISCHE PATENTSCHRIFT

(11) **EP 0 424 574 B1**
(45) Veröffentlichungstag und Bekanntmachung des Hinweises auf die Patenterteilung: **30.03.1994**
(21) Anmeldenummer: 89123962.6
(22) Anmeldetag: 27.12.1989
(51) Int. Cl.: E06B 9/262, E06B 9/388, A47H 23/01, B60J 1/20

(54) **Vorrichtung zur Innenverschattung von Glasflächen mit einem Behang**
Structure for the shading of the interior of glass surfaces with a curtain
Structure pour ombrager l'intérieur des surfaces en verre avec un rideau

(30) Priorität: 27.10.1989 DE 8912709 U
(43) Veröffentlichungstag der Anmeldung: 02.05.1991
(73) Patentinhaber: SCHÖN B.V., NL-4817 ZB Breda (NL)
(72) Erfinder: Diessner, Robert, D-8904 Friedberg (DE)
(74) Vertreter: Hoijtink, Reinoud

(56) Entgegenhaltungen:
- DE-A- 2 252 251
- DE-A- 3 214 503
- DE-U- 8 908 566

## Beschreibung

Die vorliegende Erfindung betrifft eine Vorrichtung zur Innenverschattung von dreieckigen, trapezförmigen, vieleckigen oder halbkreisartigen Glasflächen mit einem falt- bzw. raffbaren Behang, dessen zum Schließen und öffnen verschiebbare Behangkante mit einer Profilleiste ausgestattet ist, und dessen an die verschiebbare Behangkante anschließende Seitenkanten an Halteeinrichtungen geführt sind.

Derartige Vorrichtungen besitzen meist die Form der zu verschattenden Glasflächen. Sie können mit einem Rahmen ausgestattet sein, der die Form der zu verschattenden Glasfläche aufweist. Sie können auch rahmenlos ausgestaltet oder nur teilweise mit Rahmenabschnitten ausgestattet sein. In jedem Fall hat jedoch der Behang in aller Regel die Form der zu verschattenden Glasfläche.

Unter den Begriffen "dreieckig", "trapezförmig" und "vieleckig" sind nicht nur diejenigen Formen zu verstehen, die geometrisch exakt unter diese Begriffe fallen. Die Begriffe sollen auch solche Formen umfassen, bei denen eine oder mehrere Seitenkanten gekrümmt oder gebogen ausgestaltet sind. Vom Begriff "halbkreisartig" sollen Flächen umfaßt sein, die in Form eines Halbkreises, eines Kreissegmentes, eines Ellipsensegmentes oder dergleichen gestaltet sind.

Vorrichtungen dieser Art sind in den verschiedensten Ausführungen seit langem bekannt.

So werden beispielsweise für dreieckige Glasflächen Vorrichtungen eingesetzt (vergl. EP-A-0240065), die eine horizontale Unterschiene sowie eine im spitzen Winkel zu dieser verlaufende Oberschiene aufweisen. Unter- und Oberschiene sind an einem Ende gelenkig miteinander verbunden. Zwischen den beiden Schienen ist ein Behang in Form eines Plisseestoffes angeordnet, dessen Falten nach Art eines Fächers strahlenförmig in den Verbindungsbereich der beiden Schienen hineinlaufen. Die Oberschiene ist ortsfest am Fensterrahmen befestigt. Die Unterschiene kann mittels einer Zugschnuranordnung hochgeschwenkt und in eine parallele Lage unter der Oberschiene verbracht werden. Der Plisseestoff wird dabei zusammengefaltet und liegt in der Offen-Stellung der Vorrichtung als Behangpaket zwischen den beiden Schienen.

Für trapezförmige Glasflächen wiederum werden Vorrichtungen eingesetzt (vergl. beispielsweise DE-A-3441574), die in ähnlicher Weise aufgebaut sind. Auch sie besitzen eine ortsfeste Ober- und eine bewegliche Unterschiene, zwischen denen ein Behang in Form eines Plisseestoffes angeordnet ist. Auch bei dieser bekannten Konstruktion wird zum Öffnen des Behanges die Unterschiene mittels einer Zugschnuranordnung hochgeschwenkt und in eine Parallellage zur Oberschiene gebracht. Der Behang liegt dann im geöffneten Zustand als Paket zwischen der Ober- und der Unterschiene.

Mit Vorrichtungen dieser Art können bestimmte dreieckige oder trapezförmige Glasflächen einfacher geometrischer Form verschattet werden. Sobald es sich um Glasflächen komplizierterer geometrischer Form handelt, ist das diesen bekannten Lösungen zugrundeliegende Prinzip nicht mehr anwendbar. Soweit dann für derartige komplizierte geometrische Formen überhaupt öffen- und schließbare Lösungen existieren, sind diese auf die jeweilige Flächenform konkret angepaßt und unterliegen völlig unterschiedlichen Konstruktionskonzepten.

Aufgabe der vorliegenden Erfindung ist es, ein vollkommen neuartiges Konstruktionskonzept zur Verfügung zu stellen, das sich nicht nur für bestimmte einfache und regelmäßige dreieckige oder trapezförmige Glasflächen eignet, sondern auch in der Lage ist, eine Vielzahl von komplizierteren und gegebenenfalls unregelmäßigen Flächenformen abzudecken. Der Aufbau der Vorrichtungen soll dabei einfach bleiben und sich nicht nur für vertikale, sondern auch für geneigte und gegebenenfalls horizontale Glasflächen eignen.

Diese Aufgabe wird erfindungsgemäß bei einer Vorrichtung der eingangs beschriebenen Art dadurch gelöst, daß die mit der verschiebbaren Behangkante verbundene Profilleiste in zwei oder mehrere Leistenabschnitte unterteilt ist, die gelenkig miteinander verbunden sind.

Der Erfindung liegt die Erkenntnis zugrunde, daß die bekannten geraden, einteiligen Profilleisten den Anwendungsbereich erheblich einschränken, so daß eine Lösung für kompliziertere Flächenformen nicht möglich ist. So ergeben sich durch die erfindungsgemäße Unterteilung der Profilleiste in gelenkig miteinander verbundene Leistenabschnitte eine Vielzahl von Anwendungsmöglichkeiten, so daß ein erheblich größeres Flächenspektrum abgedeckt werden kann. Der Erfindung liegt ferner die überraschende Erkenntnis zugrunde, daß selbst übliche falt- bzw. raffbare Behangmaterialien im Bereich der gelenkigen Verbindung bei entsprechender Gestaltung ohne weiteres abgebogen oder sogar geknickt werden können, ohne daß dadurch eine sichtbare Beeinträchtigung in Kauf genommen werden müßte. So wurde durch Versuche festgestellt, daß bei entsprechender Ausbildung der Knick- bzw. Biegestelle ohne weiteres eine Lebensdauer von 15 bis 20 Jahren erzielt werden kann.

Der erfindungsgemäße Gedanke, die Profilleiste in gelenkig miteinander verbundene Leistenabschnitte zu unterteilen, und die überraschende Erkenntnis, daß bei entsprechender Gestaltung der Behang im Gelenkbereich der Leistenabschnitte ohne Beeinträchtigung gebogen bzw. geknickt werden kann, führt zu einer Vielzahl von Anwendungsmöglichkeiten, wodurch auch komplizierte und unregelmäßige Flächenformen abgedeckt werden können.

Besonders vorteilhaft ist es, wenn der erfindungsgemäße Grundgedanke in der Weise realisiert wird, daß die Leistenabschnitte im geschlossenen Zustand des Behanges jeweils im breiteren Bereich der Glasfläche liegen und zum Öffnen des Behanges in den verengten Bereich der Glasfläche verschoben werden. Mit anderen Worten: Die Anordnung ist vorteilhafterweise erfindungsgemäß stets derart zu treffen, daß die aus mehreren Leistenabschnitten bestehende Profilleiste im geschlossenen Zustand des Behanges im breiten Bereich der Glasfläche im gestreckten oder zumindest weitgehend gestreckten Zustand liegt und beim Öffnungsvorgang in den verengten Bereich der Glasfläche hineingeschoben wird. Aufgrund der gelenkigen Verbindung und der entsprechenden Bemessung der Leistenabschnitte passen sich diese beim Öffnungsvorgang der sich verengenden Flächenform an und liegen dann im vollkommen geöffneten Zustand der Vorrichtung der jeweiligen Flächenform entsprechend im mehr oder minder abgeknickten Zustand zusammen mit dem zugeordneten Behangpaket im Randbereich der verengten Glasfläche.

Für Glasflächen in Form eines Dreieckes, welches eine Basisseite und eine dieser gegenüberliegende Ecke aufweist, ist es erfindungsgemäß erforderlich, daß diese Ecke auf einer Senkrechten auf die Basisseite liegt. Diese Senkrechte muß dabei entweder durch einen der Endpunkte der Basisseite verlaufen oder an irgendeiner Stelle zwischen den Endpunkten die Basisseite schneiden. Um bei einer derartigen Flächenform die Leistenabschnitte vom breiten Bereich der Glasfläche in den verengten Bereich verschieben zu können, ist es erfindungsgemäß erforderlich, daß die Leistenabschnitte im geschlossenen Zustand des Behanges parallel zur Basisseite verlaufen, und die gelenkige Verbindung der Leistenabschnitte jeweils im Bereich der Senkrechten durch die Ecke liegt.

Entsprechende Verhältnisse gelten für Glasflächen in Form eines Trapezes oder eines Vieleckes, welches jeweils eine Basisseite und zwei oder mehrere dieser gegenüberliegende Ecken aufweist. Die Ecken müssen dabei jeweils auf Senkrechten auf die Basisseite liegen, die zwischen den Endpunkten der Basisseite oder durch die Endpunkte verlaufen. Auch bei derartigen Flächenformen ist es vorteilhaft, die Leistenabschnitte im geschlossenen Zustand des Behanges parallel zur Basiskante verlaufen zu lassen, und die gelenkige Verbindung der Leistenabschnitte jeweils derart zu legen, daß sie jeweils im Bereich der Senkrechten durch die Ecken angeordnet sind. Auf diese Weise ergibt sich die oben geschilderte Möglichkeit, daß sich die Leistenabschnitte im geöffneten Zustand der jeweiligen Flächenform genau anpassen.

Auch im Falle von Glasflächen in Form eines Halbkreises, eines Kreissegmentes, eines Ellipsensegmentes oder dergleichen mit gerader oder geknickter Basisseite ist es vorteilhaft, daß die Leistenabschnitte im geschlossenen Zustand des Behanges parallel zur Basisseite verlaufen und im geöffneten Zustand im Bereich der Rundung der Glasfläche in Form eines Vieleckes liegen und auf diese Weise einen optimalen Durchtrittsquerschnitt freigeben.

Die Leistenabschnitte können in verschiedenster Weise gestaltet sein. Besonders vorteilhaft ist es jedoch, wenn die Leistenabschnitte jeweils von C- oder U-Profilen gebildet sind.

Für die meisten Anwendungsbereiche können die Leistenabschnitte eine vorgegebene Länge aufweisen. Für besondere Anwendungsfälle kann es jedoch zweckmäßig sein, die Leistenabschnitte teleskopartig ausziehbar zu gestalten.

Für besondere Anwendungsfälle kann es ferner zweckmäßig sein, die Leistenabschnitte aus einem biegbaren Material herzustellen, um eine noch bessere Anpassung an die Form der jeweiligen Glasfläche im geöffneten Zustand zu erreichen.

Die Halteeinrichtungen für die Seitenkanten des Behanges können in der verschiedensten Weise ausgebildet sein. Vorteilhaft und bewährt sind Halteseile und Spanndrähte. Für gebogene oder gekrümmte Bereiche kann es zweckmäßig sein, als Halteeinrichtung Haltespeichen vorzusehen. Im Bedarfsfall ist es jedoch auch möglich, die Halteeinrichtungen in Form von Führungsprofilen auszugestalten.

Die gelenkige Verbindung für die Leistenabschnitte kann ebenfalls in beliebiger Weise gestaltet sein. So kann die gelenkige Verbindung von elastischen Zwischenstücken, Scharnieren oder dergleichen gebildet sein. Besonders einfach und zweckmäßig sind flexible Bandstreifen. Wesentlich ist, daß im Bereich der gelenkigen Verbindung keine scharfen Kanten, sondern Radien oder Abrundungen vorhanden sind, damit das Behangmaterial auf Dauer keinen Schaden leidet.

Um eine saubere Führung insbesondere bei schrägstehenden oder horizontal ausgerichteten Glasflächen sicherzustellen, ist es vorteilhaft, daß jeweils die äußeren Leistenabschnitte der Profilleiste im Bereich ihrer freien Enden mit an den Halteeinrichtungen angreifenden Führungsmitteln ausgestattet sind. Dadurch erübrigen sich separate Halteeinrichtungen für die Leistenabschnitte.

Die Führungsmittel für die Leistenabschnitte können in verschiedenster Weise als Gleit- oder Rollenführung ausgebildet sein. Sie können gegebenenfalls gegenüber den Leistenabschnitten in Grenzen beweglich angeordnet sein, um bei komplizierten Flächenformen Längendifferenzen auszugleichen.

Grundsätzlich kann die Betätigung der gelenkig miteinander verbundenen Leistenabschnitte in jeder beliebigen Weise erfolgen. Besonders zweckmäßig ist es, für die Betätigung der Leistenabschnitte bewährte Zugschnuranordnungen einzusetzen.

Sofern ein mit Falten versehener Behang, beispielsweise aus plissiertem Stoff eingesetzt wird, ist es erfindungsgemäß vorteilhaft, die Anordnung derart zu treffen, daß die Falten im geschlossenen Zustand des Behanges parallel zu den Leistenabschnitten verlaufen.

Um insbesondere bei schrägstehenden oder horizontal verlaufenden Glasflächen ein Durchhängen des Behanges zu vermeiden und eine in mechanischer Hinsicht stabile Konstruktion zu erreichen, ist es vorteilhaft, die Anordnung derart zu treffen, daß im Bereich jeder gelenkigen Verbindung von zumindest zwei Leistenabschnitten ein Spanndraht oder dergleichen angeordnet ist, an dem die gelenkige Verbindung geführt wird. Zweckmäßig ist es hierzu zumindest einen der Leistenabschnitte an dem Spanndraht zu führen. Die einfachste Art einer derartigen Führung besteht darin, in den Leistenabschnitten Führungsbohrungen vorzusehen, durch die der jeweilige Spanndraht hindurchläuft.

Vorteilhaft ist es in diesem Zusammenhang, einen Leistenabschnitt als kurzes Gleitstück auszubilden, das an dem Spanndraht geführt ist. An diesem kurzen Gleitstück werden dann die anschließenden Leistenabschnitte angelenkt. Eine derartige Gelenkverbindung ist nicht nur in technischer Hinsicht vorteilhaft, sondern sie bringt für den Behang an der Gelenkstelle im geschlossenen Zustand auch eine relativ schonende Abbiegung bzw. Abknickung.

Im folgenden sind zur weiteren Erläuterung und zum besseren Verständnis mehrere Ausführungsbeispiele einer erfindungsgemäßen Vorrichtung zur Innenverschattung von Glasflächen unter Bezugnahme auf die beigefügten Zeichnungen näher beschrieben und erläutert.
- Figur 1: zeigt ein erstes Ausführungsbeispiel einer erfindungsgemäßen Vorrichtung zur Innenverschattung einer Glasfläche in Form eines gleichschenkligen Dreickes,
- Figur 2: zeigt ein zweites Ausführungsbeispiel einer erfindungsgemäßen Vorrichtung zur Innenverschattung einer Glasfläche in Form eines rechtwinkligen Dreieckes,
- Figur 3: zeigt ein Detail des Ausführungsbeispiels gemäß Figur 2 in vergrößertem Maßstab,
- Figuren 4, 5 und 6: zeigen verschiedene Ausführungsbeispiele einer erfindungsgemäßen Vorrichtung zur Innenverschattung von trapezförmigen Glasflächen verschiedener Form,
- Figur 7: zeigt ein Ausführungsbeispiel einer erfindungsgemäßen Vorrichtung zur Innenverschattung einer Glasfläche in Form eines Kreissegmentes,
- Figur 8: zeigt am Einsatzfall eines Giebelfensters zwei Ausführungsbeispiele einer erfindungsgemäßen Vorrichtung, von denen jede eine Glasfläche in Form eines rechtwinkligen Dreieckes abdeckt.

Bei dem in Figur 1 dargestellten Ausführungsbeispiel besteht die Vorrichtung aus einer stationären horizontalen Unterschiene 1, von der zwei äußere Spanndrähte 2 und ein innerer Spanndraht 3 nach oben zu einer oberen Ecke 4 führen, die der Unterschiene 1 gegenüberliegt. Zwischen der Unterschiene 1 und den äußeren Spanndrähten 2 ist ein Behang 5 aus Plisseestoff angeordnet. Der Behang 5 hat im geschlossenen Zustand der Vorrichtung die Form des durch die Unterschiene 1 und die äußeren Spanndrähte 2 gebildeten gleichschenkligen Dreieckes, wobei die parallel zur Unterschiene verlaufende, verschiebbare Behangkante mit einer Profilleiste ausgestattet ist, die aus drei gelenkig miteinander verbundenen Leistenabschnitten 6, 7 besteht.

Im vorliegenden Ausführungsbeispiel ist der mittlere Leistenabschnitt als kurzes Gleitstück 7 ausgebildet. Zur Führung an dem inneren Spanndraht 3 ist das Gleitstück 7 mit zwei fluchtenden Bohrungen ausgestattet, durch die sich der mittlere Spanndraht 3 hindurcherstreckt. Die beiden äußeren Leistenabschnitte 6 sind an dem als Gleitstück 7 ausgebildeten mittleren Leistenabschnitt über ein elastisches Zwischenstück angelenkt. Dieses elastische Zwischenstück wird im vorliegenden Fall von einem flexiblen Bandstreifen gebildet, wie später noch im Zusammenhang mit den Figuren 2 und 3 erläutert werden wird.

Die freien Enden der Leistenabschnitte 6 sind über Führungsmittel an den äußeren Spanndrähten 2 verschiebbar geführt.

Die an die verschiebbare Behangkante anschließenden Seitenkanten des Behanges 5 sind mit Bohrungen, Ösen oder dergl. ausgestattet, durch die sich die äußeren Spanndrähte hindurcherstrecken. Diese äußeren Spanndrähte dienen im vorliegenden Ausführungsbeispiel als Halteeinrichtungen für die Seitenkanten des Behanges 5.

In seiner Mitte besitzt der Behang 5 ferner übereinander eine Vielzahl von Bohrungen, Ösen oder dergl., durch die sich der innere Spanndraht 3 hindurcherstreckt.

Die obere Ecke 4 der Vorrichtung ist aus optischen Gründen durch eine dreieckige Abdeckplatte 7 abgedeckt.

Im geschlossenen Zustand der Vorrichtung liegen die Leistenabschnitte 6, 7 auf der Unterschiene 1 auf, die Unterschiene 1 bzw. die Leistenabschnitte 6, 7 bilden dabei die Basisseite des gleichschenkligen Dreieckes.

Zum Öffnen der Vorrichtung werden die auf der Unterschiene aufliegenden Leistenabschnitte 6, 7 nach oben geschoben, wie dies aus Figur 1 zu ersehen ist, welche eine teilweise geöffnete Stellung der Vorrichtung zeigt. Im vollständig geöffneten Zustand liegen die Leistenabschnitte 6 dann etwa parallel zu den äußeren Spanndrähten 2, wobei das Gleitstück in der Ecke 4 der Vorrichtung zu liegen kommt.

Aus Figur 1 ist das der Erfindung zugrundeliegende Prinzip gut erkennbar, nach dem sich die Leistenabschnitte 6, 7 im geschlossenen Zustand des Behanges im breiten Bereich der Glasfläche befinden und zum Öffnen des Behanges in dem verengten Bereich der Glasfläche, d.h. nach oben in den Bereich der Ecke 4 verschiebbar sind.

Wie sich aus Figur 1 ergibt, werden im geöffneten Zustand der Vorrichtung zwei Behangpakete gebildet, von denen das eine Paket über dem einen und das andere über dem anderen Leistenabschnitt 6 liegt. Daraus resultiert eine Unterteilung des Gesamtbehangpaketes in zwei Teile, woraus eine geringere Höhe der Behangpakete resultiert, die eine größtmögliche Öffnung bzw. Freigabe der Glasfläche ermöglicht.

Bei dem in Figur 1 dargestellten Ausführungsbeispiel handelt es sich um eine "rahmenlose" Vorrichtung.

Selbstverständlich ist es möglich, im Bereich der äußeren Spanndrähte 2 ebenfalls Schienen anzuordnen, die zusammen mit der Unterschiene 1 einen kompletten Rahmen in Form eines gleichschenkligen Dreieckes ergeben.

Die in Figur 2 dargestellte Vorrichtung dient zur Innenverschattung einer Glasfläche in Form eines rechtwinkligen Dreieckes. Hinsichtlich des konstruktiven Ausbaues entspricht die Vorrichtung nach Figur 2 einer Hälfte der Vorrichtung nach Figur 1. An dem inneren Spanndraht 3 ist der als kurzes Gleitstück ausgebildete Leistenabschnitt 7 geführt. An das Gleitstück wiederum ist ein Leistenabschnitt 6 angelenkt. Das Detail der Anlenkung des Gleitstückes an den Leistenabschnitt 6 ist in Figur 3 schematisch dargestellt. Die gelenkige Verbindung des Gleitstückes mit dem Leistenabschnitt 6 wird auch in diesem Ausführungsbeispiel von einem elastischen Zwischenstück in Form eines flexiblen Bandstreifen 9 gebildet, der auf die Oberseite des Gleitstückes und des anschließenden Leistenabschnittes 6 aufgeklebt ist.

Wie bereits im Zusammenhang mit dem Ausführungsbeispiel gemäß Figur 1 erwähnt, sind die freien Enden der Leistenabschnitte 6 jeweils an dem äußeren Spanndraht 2 verschiebbar geführt. Hierzu sind die freien Enden der Leistenabschnitte mit Führungsmitteln ausgestattet, die von Gleit- oder Rollenführung beliebiger Bauart gebildet sein können. Eine technisch einfache und besonders zweckmäßige Führungsmittelkonstruktion ist schematisch in der rechten Hälfte der Detaildarstellung gemäß Figur 3 dargestellt. Bei dieser Ausführungsform besteht das Führungsmittel aus einer Ringöse 11, die an dem Spanndraht 2 geführt ist. Diese Ringöse 11 besitzt einen Schaft, der am freien Ende 10 des Leistenabschnittes 6 in Grenzen hinund herverschiebbar befestigt ist. Durch diese verschiebbare Anordnung wird die beim Hochschieben des Leistenabschnittes 6 in dem Bereich der Ecke 4 notwendige Längenänderung realisiert.

Die in den Figuren 4 bis 6 dargestellten Ausführungsbeispiele einer erfindungsgemäßen Vorrichtung dienen zur Innenverschattung von Glasflächen verschiedener Trapezform. Konstruktiv sind diese Ausführungsbeispiele in derselben Weise ausgeführt wie die Vorrichtungen nach den Figuren 1 und 2. Aufgrund der Trapezform wurde die Profilleiste in drei Leistenabschnitte (Figuren 4 und 6), in zwei Leistenabschnitte (Figur 5) und in sieben Leistenabschnitte (Figur 7) unterteilt. Alle Ausführungsbeispiele weisen eine Oberschiene 12 und eine Unterschiene 13 auf. An der Oberschiene 12 ist die obere Behangkante befestigt. Auf der Unterschiene 13 liegen im geschlossenen Zustand die Leistenabschnitte 6, 7 auf.

Bei dem in Figur 6 dargestellten Ausführungsbeispiel handelt es sich um eine Sonderform, bei der die Oberschiene 12 der Vorrichtung einen spitzen Winkel mit der Unterschiene 13 einschließt. Der zwischen den mittleren Spanndrähten 3 angeordnete Leistenabschnitt 6 ist in diesem Ausführungsbeispiel teleskopartig ausziehbar. Darüber hinaus sind die Bohrungen, Ösen oder dergl. durch die sich die mittleren Spanndrähte hindurcherstrecken, in diesem Ausführungsbeispiel langlochartig ausgebildet. Auf diese Weise kann der teleskopartig ausgebildete Leistenabschnitt in der geöffneten Stellung des Behanges parallel unter die Oberschiene 12 verschoben und die durch diese Verschiebung im Behang erforderliche Längenänderung über die langlochartige Gestaltung der Kauschen ausgeglichen werden.

Bei dem in Figur 7 dargestellten Ausführungsbeispiel ist anstelle der äußeren Spanndrähte eine Stahlspeiche 14 vorgesehen, die entsprechend der Form der zu verschattenden Glasfläche gebogen ist. Die Profilleiste ist bei diesem Ausführungsbeispiel in insgesamt sieben Leistenabschnitte 6, 7 unterteilt, wobei die im Bereich der inneren Spanndrähte 3 vorgesehenen Leistenabschnitte 7 als kurze Gleitstücke ausgebildet sind.

Auch bei dieser Ausführungsform ist es erforderlich, daß die Leistenabschnitte 6, die an das mittlere Gleitstück anschließen, teleskopartig ausziehbar gestaltet sind. Auch ist es erforderlich, daß die Bohrungen, Ösen oder dergl. des Behanges, die auf den mittleren Spanndrähten 3 geführt sind, langlochartig ausgebildet sind.

Figur 8 zeigt bei teilweise abgebrochener rechter Seite die Anordnung von zwei erfindungsgemäßen Vorrichtungen am Einsatzfall eines Giebelfensters. Jede der beiden Vorrichtungen deckt beim vorliegenden Ausführungsbeispiel eine Glasfläche in Form eines rechtwinkligen Dreieckes ab. Im geschlossenen Zustand liegen die aus jeweils zwei Leistenabschnitten 6 bestehenden Profilleisten parallel an einer senkrecht verlaufenden Spannschiene 15 an, die sich vertikal von einer oberen Ecke 16 des Giebels nach unten auf eine horizontal verlaufende Fensterbasis erstreckt.

Zum Öffnen des Behanges werden die beiden Leistenabschnitte 6 jeder Vorrichtung jeweils in Richtung des Pfeiles 18 in den Bereich der seitlichen Ecken 19 des Giebels verfahren. Bei diesem Vorgang wird der vertikale, Falten aufweisende Plisseebehang 5 - wie aus Figur 8 zu ersehen - zusammengeschoben. Sobald die beiden oberen Leistenabschnitte 6 parallel zu den Seitenkanten 20 des Giebelfensters verlaufen, ist der größte Öffnungsquerschnitt erreicht. Im Bereich der Ecken 19 bleibt ein bestimmter Flächenbereich des Behanges bestehen, der im vorliegenden Fall als dekorativer Abschluß den Giebelcharakter verstärkt.

## Patentansprüche

1. Vorrichtung zur Innenverschattung von dreieckigen, trapezförmigen, vieleckigen oder halbkreisartigen Glasflächen mit einem falt- bzw. raffbaren Behang, dessen zum Schließen und Öffnen verschiebbare Behangkante mit einer Profilleiste ausgestattet ist, und dessen an die verschiebbare Behangkante anschließende Seitenkanten an Halteeinrichtungen geführt sind,
dadurch **gekennzeichnet,** daß die
Profilleiste in zwei oder mehrere Leistenabschnitte (6, 7) unterteilt ist, die gelenkig miteinander verbunden sind.

2. Vorrichtung nach Anspruch 1,
dadurch **gekennzeichnet,** daß die
Leistenabschnitte (6, 7) im geschlossenen Zustand des Behanges (5) im breiten Bereich der Glasfläche liegen und zum Öffnen des Behanges in den verengten Bereich der Glasfläche verschiebbar sind.

3. Vorrichtung nach Anspruch 2, für Glasflächen in Form eines Dreieckes, welches eine Basisseite (B) und eine dieser gegenüberliegende Ecke (4) aufweist, welche auf einer Senkrechten auf die Basisseite liegt, wobei diese Senkrechte entweder durch einen der Endpunkte der Basisseite oder zwischen den Endpunkten verläuft,
dadurch **gekennzeichnet,** daß die
Leistenabschnitte (6, 7) im geschlossenen Zustand des Behanges (5) parallel zur Basisseite (B) verlaufen und die gelenkige Verbindung der Leistenabschnitte im Bereich der Senkrechten durch die Ecke (4) liegt.

4. Vorrichtung nach Anspruch 2, für Glasflächen in Form eines Trapezes oder Vieleckes, welches eine Basisseite (B) und zwei oder mehrere dieser gegenüberliegende Ecken aufweist, welche jeweils auf Senkrechten auf die Basisseite liegen, die zwischen den Endpunkten der Basisseite oder durch die Endpunkte verlaufen,
dadurch **gekennzeichnet,** daß die
Leistenabschnitte (6, 7) im geschlossenen Zustand des Behanges parallel zur Basisseite (B) verlaufen und die gelenkigen Verbindungen der Leistenabschnitte jeweils im Bereich der Senkrechten durch die Ecken liegen.

5. Vorrichtung nach Anspruch 2, für Glasflächen in Form eines Halbkreises, eines Kreissegmentes, eines Ellipsensegmentes oder dergleichen mit gerader oder geknickter Basisseite (B),
dadurch **gekennzeichnet,** daß die
Leistenabschnitte (6, 7) im geschlossenen Zustand des Behanges parallel zur Basisseite (B) verlaufen.

6. Vorrichtung nach einem oder mehreren der Ansprüche 1 bis 5,
dadurch **gekennzeichnet,** daß die
Leistenabschnitte (6, 7) von einem C- oder U-Profil gebildet sind.

7. Vorrichtung nach einem oder mehreren der Ansprüche 1 bis 5,
dadurch **gekennzeichnet,** daß die
Leistenabschnitte (6) teleskopartig ausziehbar sind.

8. Vorrichtung nach einem oder mehreren der Ansprüche 1 bis 5,
dadurch **gekennzeichnet,** daß die
Leistenabschnitte (6) aus einem biegbaren Material bestehen.

9. Vorrichtung nach Anspruch 1,
dadurch **gekennzeichnet,** daß die
Halteeinrichtungen von Halteseilen gebildet sind.

10. Vorrichtung nach Anspruch 1,
dadurch **gekennzeichnet,** daß die
Halteeinrichtungen von Spanndrähten (2) gebildet sind.

11. Vorrichtung nach Anspruch 1,
dadurch **gkennzeichnet,** daß die
Halteeinrichtungen von Haltespeichen (14) gebildet sind.

12. Vorrichtung nach Anspruch 1,
dadurch **gekennzeichnet,** daß die
Halteeinrichtungen von Führungsprofilen gebildet sind.

13. Vorrichtung nach einem oder mehreren der Ansprüche 1 bis 8,
dadurch **gekennzeichnet,** daß die
gelenkige Verbindung der Leistenabschnitte von einem elastischen Zwischenstück gebildet ist.

14. Vorrichtung nach einem oder mehreren der Ansprüche 1 bis 8,
dadurch **gekennzeichnet,** daß die
gelenkige Verbindung der Leistenabschnitte von einem Scharnier gebildet ist.

15. Vorrichtung nach Anspruch 13,
dadurch **gekennzeichnet,** daß das
elastische Zwischenstück von einem flexiblen Bandstreifen (9) gebildet ist.

16. Vorrichtung nach Anspruch 1,
dadurch **gekennzeichnet,** daß jeweils
die äußeren beiden Leistenabschnitte (6) der Profilleiste im Bereich ihrer freien Enden mit an den Halteeinrichtungen angreifenden Führungsmitteln (11) ausgestattet sind.

17. Vorrichtung nach Anspruch 16,
dadurch **gekennzeichnet,** daß die
Führungsmittel von Gleit- oder Rollführungen gebildet sind, die an den freien Enden (10) der Leistenabschnitte (6) befestigt sind.

18. Vorrichtung nach einem oder mehreren der Ansprüche 1 bis 17,
dadurch **gekennzeichnet,** daß die
Leistenabschnitte (6, 7) über eine Zugschnuranordnung verschiebbar sind.

19. Vorrichtung nach einem oder mehreren der Ansprüche 1 bis 18, mit einem mit Falten versehenen Behang (5),
dadurch **gekennzeichnet,** daß die
Falten im geschlossenen Zustand des Behanges (5) parallel zu den Leistenabschnitten (6, 7) verlaufen.

20. Vorrichtung nach einem oder mehreren der Ansprüche 1 bis 19,
dadurch **gekennzeichnet,** daß im
Bereich jeder gelenkigen Verbindung von zumindest zwei Leistenabschnitten ein Spanndraht (3) oder dergleichen verläuft.

21. Vorrichtung nach Anspruch 20,
dadurch **gekennzeichnet,** daß die
Leistenabschnitte (6, 7) an den Spanndrähten (3) geführt sind.

22. Vorrichtung nach Anspruch 21,
dadurch **gekennzeichnet,** daß ein
Leistenabschnitt (7) als kurzes Gleitstück ausgebildet ist, das an dem Spanndraht (3) geführt ist und an das die anschließenden Leistenabschnitte (6) angelenkt sind.

## Claims

1. Structure for the shading of the interior of triangular, trapezoidal, polygonal or semicircular glass surfaces with a foldable or gatherable curtain, the curtain edge of which is displaceable for opening and closing and is provided with a profiled slat, and the side edges of which adjacent to the displaceable curtain edge are guided on holding devices, characterised in that the profiled slat is divided into two or more slat sections (6, 7) which are hinged together.

2. Structure according to claim 1, characterised in that the slat sections (6, 7) are situated in the broad region of the glass surface in the closed state of the curtain (5) and can be displaced into the narrowed region of the glass surface for opening the curtain.

3. Structure according to claim 2, for glass surfaces in the form of a triangle having a base (B) and an opposing corner (4) which is situated on a perpendicular to the base, this perpendicular either extending through one of the end points of the base or between the end points, characterised in that the slat sections (6, 7) extend parallel to the base (B) in the closed state of the curtain (5) and the hinged connection of the slat sections is situated in the region of the perpendicular through the corner (4).

4. Structure according to claim 2, for glass surfaces in the form of a trapezium or a polygon having a base (B) and two or more opposing corners which are each situated on perpendiculars to the base which extend between the end points of the base or through the end points, characterised in that the slat sections (6, 7) extend parallel to the base (B) in the closed state of the curtain and the hinged connections of the slat sections are each situated in the region of the perpendiculars through the corners.

5. Structure according to claim 2, for glass surfaces in the form of a semicircle, a circular segment, an elliptical segment or the like with a straight or curved base (B), characterised in that the slat sections (6, 7) extend parallel to the base (B) in the closed state of the curtain.

6. Structure according to one or more of claims 1 to 5, characterised in that the slat sections (6, 7) are formed by a C- or U-profile.

7. Structure according to one or more of claims 1 to 5, characterised in that the slat sections (6) are telescopic.

8. Structure according to one or more of claims 1 to 5, characterised in that the slat sections (6) consist of a bendable material.

9. Structure according to claim 1, characterised in that the holding devices are formed by holding ropes.

10. Structure according to claim 1, characterised in that the holding devices are formed by tension wires (2).

11. Structure according to claim 1, characterised in that the holding devices are formed by holding spokes (14).

12. Structure according to claim 1, characterised in that the holding devices are formed by guide profiles.

13. Structure according to one or more of claims 1 to 8, characterised in that the hinged connection of the slat sections is formed by an elastic intermediate component.

14. Structure according to one or more of claims 1 to 8, characterised in that the hinged connection of the slat sections is formed by a hinge.

15. Structure according to claim 13, characterised in that the elastic intermediate component is formed by a flexible flat strip (9).

16. Structure according to claim 1, characterised in that each of the two outer slat sections (6) of the profiled slat is provided in the region of its free ends with guide means (11) engaging the holding devices.

17. Structure according to claim 16, characterised in that the guide means are formed by sliding or roller guides which are secured to the free ends (10) of the slat sections (6).

18. Structure according to one or more of claims 1 to 17, characterised in that the slat sections (6, 7) can be displaced via a pull cord arrangement.

19. Structure according to one or more of claims 1 to 18, with a curtain (5) provided with folds, characterised in that the folds extend parallel to the slat sections (6, 7) in the closed state of the curtain (5).

20. Structure according to one or more of claims 1 to 19, characterised in that a tension wire (3) or the like extends in the region of each hinged connection of at least two slat sections.

21. Structure according to claim 20, characterised in that the slat sections (6, 7) are guided on the tension wires (3).

22. Structure according to claim 21, characterised in that one slat section (7) is designed as a short slider which is guided on the tension wire (3) and on to which the adjacent slat sections (6) are hinged.

## Revendications

1. Dispositif servant à obscurcir par l'intérieur des surfaces vitrées triangulaires, trapézoïdales, polygonales ou semi-circulaires, au moyen d'un store repliable ou susceptible d'être froncé, dont le bord, coulissant pour la fermeture et l'ouverture, est équipé d'une latte profilée et dont les bords latéraux, adjacents au bord coulissant, sont guidés sur des dispositifs de maintien, caractérisé en ce que la latte profilée est divisée en deux ou plusieurs parties de latte (6, 7) reliées entre elles de façon articulée.

2. Dispositif selon la revendication 1, caractérisé en ce que les parties de latte (6, 7) se situent, à l'état fermé du store (5), dans la partie large de la surface vitrée et peuvent coulisser vers la partie étroite de la surface vitrée pour l'ouverture du store.

3. Dispositif selon la revendication 2, destiné à des surfaces vitrées ayant la forme d'un triangle possédant un côté formant base (B) et un sommet (4) opposé à celui-ci, situé sur une perpendiculaire par rapport au côté formant base, cette perpendiculaire passant soit par l'une des extrémités du côté formant base, soit entre les extrémités, caractérisé en ce qu'à l'état fermé du store (5), les parties de latte (6, 7) sont parallèles au côté formant base (B) et la liaison articulée des parties de latte se situe dans la zone de la perpendiculaire passant par le sommet (4).

4. Dispositif selon la revendication 2, destiné à des surfaces vitrées ayant la forme d'un trapèze ou d'un polygone possédant un côté formant base (B) et deux ou plusieurs sommets opposés à celui-ci, situés chacun sur des perpendiculaires par rapport au côté formant base, ces perpendiculaires passant entre les extrémités du côté formant base ou par les extrémités, caractérisé en ce qu'à l'état fermé du store, les parties de latte (6, 7) sont parallèles au côté formant base (B) et les liaisons articulées des parties de latte se situent chacune dans la zone des perpendiculaires passant par les sommets.

5. Dispositif selon la revendication 2, destiné à des surfaces vitrées ayant la forme d'un demi-cercle, d'un segment de cercle, d'un segment d'ellipse ou similaire, présentant un côté formant base (B) droit ou formant un angle, caractérisé en ce que les parties de latte (6, 7), à l'état fermé du store, sont parallèles au côté formant base (B).

6. Dispositif selon l'une ou plusieurs des revendications 1 à 5, caractérisé en ce que les parties de latte (6, 7) sont constituées par un profilé en C ou en U.

7. Dispositif selon l'une ou plusieurs des revendications 1 à 5, caractérisé en ce que les parties de latte (6, 7) peuvent être étendues de façon téléscopique.

8. Dispositif selon l'une ou plusieurs des revendications 1 à 5, caractérisé en ce que les parties de latte (6) sont constituées en un matériau flexible.

9. Dispositif selon la revendication 1, caractérisé en ce que les dispositifs de maintien sont constitués par des câbles de maintien.

10. Dispositif selon la revendication 1, caractérisé en ce que les dispositifs de maintien sont constitués par des câbles tendeurs (2).

11. Dispositif selon la revendication 1, caractérisé en ce que les dispositifs de maintien sont constitués par des rayons de maintien (14).

12. Dispositif selon la revendication 1, caractérisé en ce que les dispositif de maintien sont constitués par des profilés de guidage.

13. Dispositif selon l'une ou plusieurs des revendications 1 à 8, caractérisé en ce que la liaison articulée entre les parties de latte est constituée par une pièce intermédiaire élastique.

14. Dispositif selon l'une ou plusieurs des revendications 1 à 8, caractérisé en ce que la liaison articulée entre les parties de latte est constituée par une charnière.

15. Dispositif selon la revendication 13, caractérisé en ce que la pièce intermédiaire élastique est constituée par une bande flexible (9).

16. Dispositif selon la revendication 1, caractérisé en ce que les deux parties de latte (6) extérieures de la latte profilée sont chacune pourvues, dans la zone de leurs extrémités libres, de moyens de guidage (11) s'engageant sur les dispositifs de maintien.

17. Dispositif selon la revendication 16, caractérisé en ce que les moyens de guidage sont constitués par des guidages glissants ou roulants, qui sont fixés aux extrémités libres (10) des parties de latte (6).

18. Dispositif selon l'une ou plusieurs des revendications 1 à 17, caractérisé en ce que les parties de latte (6, 7) peuvent coulisser par l'intermédiaire d'une tirette.

19. Dispositif selon l'une ou plusieurs des revendications 1 à 18, comportant un store (5) à plis, caractérisé en ce qu'à l'état fermé du store (5) les plis sont parallèles aux parties de latte (6, 7).

20. Dispositif selon l'une ou plusieurs des revendications 1 à 19, caractérisé en ce que, dans la zone de chaque liaison articulée entre au moins deux parties de latte, s'étend un câble tendeur (3) ou similaire.

21. Dispositif selon la revendication 20, caractérisé en ce que les parties de latte (6, 7) sont guidées sur les câbles tendeurs (3).

22. Dispositif selon la revendication 21, caractérisé en ce qu'une partie de latte (7) est conformée en coulisseau court, guidé sur le câble tendeur (3) et sur lequel sont articulées les parties de latte (6) adjacentes.
